# EUROPÄISCHE PATENTSCHRIFT

(11) **EP 1 156 894 B1**
(45) Veröffentlichungstag und Bekanntmachung des Hinweises auf die Patenterteilung: **23.04.2003**
(21) Anmeldenummer: 99964461.0
(22) Anmeldetag: 23.12.1999
(51) Int. Cl.: B21D 31/04

(54) **STRECKGITTER UND WERKZEUG ZUR HERSTELLUNG VON STRECKGITTER**
EXPANDED METAL MESH AND TOOL FOR PRODUCING THE SAME
METAL DEPLOYE ET OUTIL POUR LA PRODUCTION DE CE DERNIER

(30) Priorität: 05.03.1999 DE 19910312
(43) Veröffentlichungstag der Anmeldung: 28.11.2001
(73) Patentinhaber: Röttger, Wilhelm, 36358 Herbstein (DE)
(72) Erfinder: KLÖCKNER, Albrecht, D-51588 Nümbrecht (DE); RÖTTGER, Wilhelm, D-36358 Herbstein (DE); KLÖCKNER, Hermann, D-51588 Nümbrecht (DE)
(74) Vertreter: Zipse + Habersack
(86) Internationale Anmeldenummer: DE9904104
(87) Internationale Veröffentlichungsnummer: WO00053356

(56) Entgegenhaltungen:
- WO-A-96/18468
- PATENT ABSTRACTS OF JAPAN vol. 1995, no. 03, 28. April 1995 (1995-04-28) & JP 06 333572 A (MATSUSHITA ELECTRIC IND CO LTD), 2. Dezember 1994 (1994-12-02)
- PATENT ABSTRACTS OF JAPAN vol. 1995, no. 03, 28. April 1995 (1995-04-28) & JP 06 333573 A (MATSUSHITA ELECTRIC IND CO LTD), 2. Dezember 1994 (1994-12-02)

## Beschreibung

Die Erfindung betrifft ein Streckgitter gemäß Oberbegriff des Anspruchs 1 und ein Werkzeug zur Herstellung von Streckgitter, gemäß Oberbegriff des Anspruchs 8.

Bekannt ist Streckgitter mit Maschen, die im Lieferzustand z.B. rautenförmig oder quadratisch geformt sind. Aufgrund dieser Geometrie sind Längsdehnung und Querkontraktion zwangsläufig gekoppelt. Aus dieser bekannten Eigenschaft resultiert eine relativ geringe Anformbarkeit von Streckgitter an räumlich stark gekrümmte Flächen. Diese Einschränkung wird durch Stückelung bzw. Einfalten oder Einschneiden und Material-Doppelung eher mühsam überwunden.

Ein plastisch modellierbares, metallisches Streckgitter als Verstärkungseinlage für ein bogen-, bahn- oder streifenförmiges Abdeckmaterial mit hoher Anpaßbarkeit an komplexe dreidimensionale Formen, verwendbar z.B. als Dichtungsstreifen für eine First- oder Gratabdeckung ist aus DE 36 42 063 bekannt. Dieses Abdeckmaterial besteht im wesentlichen aus einer Elastomere-Schicht und dem als Verstärkungselement dienenden Streckmetallgitter. Das Streckmetallgitter hat eine Dehnbarkeit in Längsrichtung von 50 bis 150 % bzw. eine Dehnbarkeit in Querrichtung ≤ 20 %, die sich gegenseitig ausschließen, sowie eine Rückstellung ≤ 5 %.

Ein sehr gut plastisch modellierbares, metallisches Streckgitter ist auch aus EP 0 797 486 (nächstliegender Stand der Technik) bekannt. Bei diesem bekannten Streckmetallgitter sind versetzt von Maschenreihe zu Maschenreihe jeweils zwei Gitterknoten durch einen Einschnitt senkrecht zum eigentlichen Streckschnitt durchtrennt. Ein solches Streckmetallgitter zeichnet sich durch hervorragende Raumformbarkeit aus.

Nachteilig an den bekannten Streckgittern ist, daß sie sich nicht in wirtschaftlicher Weise herstellen lassen. Auch läßt die Handhabung gegenüber normalem Streckgitter zu wünschen übrig.

Der Erfindung liegt die Aufgabe zugrunde, ein Streckgitter zu schaffen, das sich in wirtschaftlicher Weise herstellen und sich in zwei Richtungen gleichzeitig dehnen läßt oder aber zumindest bei Längsdehnung keine Querkontraktion aufweist. Aufgabe der Erfindung ist auch die Schaffung eines Werkzeugs zur wirtschaftlichen Herstellung von Streckgittern.

Diese Aufgabe wird erfindungsgemäß mit einem Streckgitter bzw. mit einem Werkzeug gelöst, wie es im Anspruch 1 bzw. 8 beschrieben ist. Weiterbildungen der Erfindung sind in den Unteransprüchen beschrieben.

Das Streckgitter nach der Erfindung zeichnet sich dadurch aus, daß es beispielsweise so geschnitten ist, daß bestimmte Stege nur noch hauchdünn miteinander verbunden sind, einzelne der Gitterknoten somit als Sollbruchstellen ausgebildet sind. Der Herstellvorgang ist damit der gleiche wie bei normalem Streckgitter und auch das so erzeugte Streckgitter läßt sich in gleicher Weise bequem handhaben und verarbeiten wie normales Streckgitter. Insbesondere hat das Streckgitter nach der Erfindung eine einheitlich glatte Oberfläche und es besteht nicht die Gefahr des gegenseitigen Verhakens wie beispielsweise bei einem Streckgitter gemäß EP 0 797 486, bei dem Gitterknoten durch einen Trennschnitt senkrecht zum eigentlichen Streckschnitt durchtrennt sind.

Die Gitter nach der Erfindung können mit aushärtenden oder mit elastischen polymerisierenden oder trocknenden Stoffen oder Massen ausgefüllt oder beschichtet werden und kommen damit z.B. als Putzträger in Frage sowie als im Bedachungsbereich unter dem Begriff "Bleiersatz" bekannte marktgängige Produkte. Weitere Anwendungsmöglichkeiten sind:
- Distanzhalter für hinterlüftete Verkleidungen,
- maßangeformte Verpackungen für kugelige Gegenstände u.ä.
- Trockengitter und Filterkörbe in Industrie und Haushalt
- GFK-ersetzende Reparatur-"Matte" im KFZ-Bereich u.ä.

Weiterhin sind Anwendungen denkbar, bei denen im Überlastfall Kräfte aufgenommen werden müssen, wie z.B. bei Abdeckungen an rotierenden Maschinen oder bei Fangzäunen an Straßen.

Es ist zweckmäßig, bei dem erfindungsgemäßen Gitter die Gitterknoten in regelmäßiger Abfolge als Sollbruchstellen auszubilden. Beispielsweise kann von Maschenreihe zu Maschenreihe versetzt jeweils jeder zweite oder es können zwei von drei Gitterknoten als Sollbruchstelle ausgebildet sein.

Eine weitere Variante besteht darin, Gitter zumindest in lokal begrenzten Gitterpartien durchgehend mit Sollbruchstellen auszubilden, wobei Randbereiche zur Vermeidung unerwünschten Einreißens ohne Sollbruchstellen ausgebildet sein können. Zur Erhöhung der Stabilität und Festigkeit können solche Gitter im Winkel und insbesondere im rechten Winkel aufeinandergelegt und an den Kreuzungspunkten miteinander verbunden sein.

Das erfindungsgemäße Gitter mit der Ausbildung einzelner Gitterknoten als Sollbruchstellen ist auch mit einem Streckmetall verbesserten Dehnverhaltens bei dem ausgehend von Trapezblech, Wellblech oder dergleichen vorgeformtem Blech die Streckschnitte so eingebracht werden, daß bestimmte Stege nur noch hauchdünn miteinander verbunden sind, an diesen Stellen also Sollbruchstellen gebildet sind. Die Verbindungen an diesen als Sollbruchstellen ausgebildeten Gitterknoten sind aber ausreichend stabil, um erst bei gezielt aufgebrachter Formgebung zu öffnen.

Die geschwächten Sollbruch-Gitterknoten können mit einem konventionellen Werkzeug bereits während der Herstellung durch vergrößerte Schnitt-Tiefen-Einstellung erzeugt werden. Mit einem solchen konventionellen Werkzeug lassen sich aber nur Sollbruch-Gitterknoten durchgängig im gesamten Gitter erzeugen.

Sollen Sollbruchstellen dagegen nur in regelmäßiger Abfolge, beispielsweise nur an jedem zweiten oder dritten Gitterknoten erzeugt werden, so kann dies mit einem Werkzeug mit unterschiedlich tief ausgearbeiteten Zahngründen erfolgen. Bei "normaler" Schnitt-Tiefe erzeugt ein solches Werkzeug gleichzeitig konventionelle Gitterknoten und an den Stellen mit weniger tief ausgearbeiteten Zahngründen Sollbruch-Gitterknoten. Anstelle von Sollbruch-Gitterknoten kann bei geringerer Tiefe der Zahngründe ein glattes Durchtrennen einzelner Gitterknoten erfolgen, so dass ein Gitter gemäß EP 0 797 486 erhalten wird, d.h. ein Gitter, bei dem versetzt von Maschenreihe zu Maschenreihe beispielsweise jeder zweite und/oder dritte Gitterknoten durchtrennt ist, was ein bestens sphärisch anformbares Gitter ergibt.

Die Erfindung wird nachfolgend anhand der beigefügten Zeichnungen näher erläutert. Es zeigen
- Fig. 1: in perspektivischer und in Seitenansicht schematisch die Darstellung einer Streckgittererzeugung,
- Fig. 2: schematisch ein Schermesser mit unterschiedlich tief ausgeformten Zähnen zur Erzeugung eines Streckgitters nach der Erfindung;
- Fig. 3: schematisch in Blickrichtung A in Fig. 1 die Darstellung der Streckgittererzeugung mit einem Werkzeug gemäß Fig. 2;
- Fig. 4: ein mit dem Schermesser der Fig. 2 erzeugtes Streckgitter mit abwechselnd normal verbundenen Stegen und fast durchtrennten Stegen;
- Fig. 5: ein der Fig. 4 entsprechendes Streckgitter in teilweise gedehntem Zustand;
- Fig. 6: eine Variante eines Streckgitters, das mit anderer Messerführung erzeugt ist, ebenfalls in teilweise gedehntem Zustand;
- Fig. 7: ein Streckgitter, bei dem jeweils zwei von drei Stegen als Sollbruchstellen ausgebildet sind;
- Fig. 8: zwei im rechten Winkel aufeinandergelegte Streckgitter, die durchgehend mit Sollbruchstellen ausgebildet sind;
- Fig. 9: schematisch in Vorderansicht verschiedene Schermesservarianten;
- Fig. 10-14: schematisch in Draufsicht mit den Schermessern nach Fig. 9 erzeugte Streckgitter;
- Fig. 15: schematisch in Vorderansicht weitere Schermesservarianten;
- Fig. 16-22: schematisch in Draufsicht mit den Schermessern nach Fig. 15 erzeugte Streckgitter.

Streckgitter werden üblicherweise hergestellt wie in Fig. 1 dargestellt. Das zu streckende Blech 20 wird taktweise über eine Schnittkante 21, die ein Untermesser bildet, vorgefördert. Auf den über die Schnittkante 21 vorgeschobenen Blechstreifen senkt sich ein Obermesser 22 mit gezahnter Stirnseite 23. Es schlitzt dabei das Blech 20 längst der Schnittkante 21 und drückt bei gleichzeitiger Streckung den vorkragenden Blechstreifen schräg nach unten. Eine Halbmasche ist gebildet. Im nächsten Takt senkt sich das Obermesser um z.B. ½ Maschenbreite seitlich versetzt, wodurch die Streckgittermasche vollendet wird.

Mit Streckgitterwerkzeugen bekannter Art werden Streckgitter hergestellt, die ausnahmslos feste bzw. sehr geringförmig unterschiedlich feste Knoten und dazwischen gerade gestreckte, allenfalls zu Dekorationszwecken geringfügig gewellte "festooned mesh" Stege aufweisen. Bei allen diesen Streckgittern nach dem Stand der Technik, auch solchen mit regelmäßigasymmetrischen Maschenformen ist wegen der de facto geraden Stege der Abstand zwischen den jeweiligen Knoten nicht systematisch und gezielt veränderbar. Zum Zweck der wesentlich erweiterten, z.B. sphärischen oder hyperboloidischen Verformbarkeit auch lokal begrenzter Gitterpartien und zugleich ohne unerwünschte Verformungen angrenzender Gitterbereiche ist genau diese Knotenabstandsveränderbarkeit von ausschlaggebender Bedeutung und erstmalig durch erfindungsgemäß modifizierte Werkzeuge wirtschaftlich interessant realisierbar.

Die Herstellung eines erfindungsgemäßen Streckmetallgitters wird möglich, indem das Schermesser mit unterschiedlich tiefen Zähnen ausgeformt wird. Ein solches Schermesser 1 mit Zähnen 2 ist schematisch in Figur 2 gezeigt. Während die Zahnspitzen 3 durchgehend gleich sind, ist nur jeder zweite Zahngrund 4a so breit wie die Zahnspitzen 3 ausgebildet. Die übrigen Zahngründe 4b sind weniger tief ausgebildet und schmaler. Damit ist gemäß Fig. 3 und 4 ein Streckgitter 5 herstellbar mit abwechselnd normal verbundenen Stegen 6a und fast durchtrennten Stegen 6b (Sollbruchstellen).

In Fig. 5 ist ein ähnliches Streckgitter 7 in teilweise gedehntem Zustand dargestellt. Die Kreise 8 bezeichnen die fast durchtrennten Stege 6b, und die Punkte 9a und 9b einen früher zusammenhängenden Knoten. Durch die Vergrößerung der Maschen ergibt sich eine Dehnung von etwa 35 % ohne Querkontraktion.

In Fig. 6 ist ein ähnliches Streckgitter 10 mit anderer Messerführung dargestellt. Hierbei wird das Schermesser jeweils zweimal nach rechts bzw. nach links bewegt, wie an den, die Sollbruchstellen kennzeichnenden Kreisen 11 zu erkennen ist.

Eine Dehnung von nahezu 100 % ist zu erreichen, wenn jeweils zwei von drei Stegen als Sollbruchstellen 12 ausgebildet werden, wie in Fig. 7 dargestellt ist.

Schließlich zeigt Fig. 8 zwei im rechten Winkel aufeinandergelegte Streckgitter 13a und 13b, die durchgehend oder intermittierend mit Sollbruchstellen 14 ausgebildet sind.

Die aufeinandergelegten Gitter können durch eine Einbettungsmasse fest miteinander verbunden sein.

Anhand der Fig. 2 bis 8 wurde die Erfindung in Verbindung mit Streckgittern beschrieben. Grundsätzlich ist die Erfindung auf beliebige Lochbleche anwendbar. Beispielsweise könnten die Streckgitter 13a und 13b in Fig. 8 auch als Lochbleche mit nahezu quadratischen Löchern und gleichzeitig eingearbeiteten Sollbruchstellen 14 hergestellt werden.

In Fig. 2 und 3 wurde eine Variante eines Schermessers zur Erzeugung erfindungsgemäßer Streckgitter dargestellt. Weitere Varianten von Messerkonturen zeigen die 9 und 15, mit denen Streckgitter nach Fig. 10 - 14 bzw. 16 - 22 erzeugbar sind. Die Zuordnung von Messer und erzeugtem Streckgitter ist durch entsprechende Bezifferung in den Zeichnungsfiguren verdeutlicht. Das Messer 0 in Fig. 9 und das zugeordnete Gitter 0 in Fig. 10 stellen den Stand der Technik dar, während die Messer 1/2.1 - 1/2.4 in Fig. 9 und die Messer 2/3.1 - 2/3.4 in Fig. 15 eines oder auch mehrere der folgenden Merkmale verwirklicht haben:
1. unterschiedlich tief ausgearbeitete Zahngründe zwischen den einzelnen Zähnen
2. unterschiedlich breite Zahngründe und/oder -köpfe
3. unterschiedlich steile Zahnflanken
4. unterschiedlicher Abstand zwischen den einzelnen Zähnen
5. unterschiedliche Zahnkopfhöhen

Die Merkmale 1. bis 5. werden vorzugsweise in regelmäßiger Abfolge über die Werkzeugbreite realisiert, z.B. an jedem zweiten oder dritten Zahn, an zwei von drei Zähnen oder in anderen zweckmäßigen Kombinationen. Durch Veränderung der jeweiligen Schnitt-Tiefe erhält man dann geschwächte Knoten (Sollbruchstellen) oder bereits ganz durchtrennte "lose" Knoten, wobei man durch konventionellen Messerversatz um 1/2 Gittermaschenbreite zwischen zwei Hüben mit Messern gem. Fig. 9 und 15 Dehn-Gitter mit teils geraden, teils gewinkelten Stegen gemäß Fig. 11 bis 14 und 16 bis 19 erhält, während Messer gem. Fig. 15 mit einem auf 3/2, 5/2, ...(2n+1)/2 Maschenbreiten vergrößerten Versatz Dehn-Gitter mit durchweg gewinkelten Stegen gemäß Fig. 20 bis 22 ergeben.

Werkzeuge mit einem oder mehreren der o.g. Merkmale ermöglichen erstmalig die wirtschaftliche Herstellung von hochgradig räumlich anformbaren Streckgittern mit verbleibenden festen Knoten und diese verbindenden, zum Zweck der systematisch aktivierbaren Knotenabstandsveränderung, gewinkelten Stegen.

## Patentansprüche

1. Streckgitter aus einem Netzwerk von Gitterstegen und Gitterknoten,
**dadurch gekennzeichnet, daß** zumindest einzelne der Gitterknoten als bei Dehnung des Gitters aufreißende Sollbruchstellen (6b) ausgebildet sind.

2. Streckgitter nach Anspruch 1,
**dadurch gekennzeichnet, daß** Gitterknoten in regelmäßiger Abfolge als Sollbruchstellen (5b) ausgebildet sind.

3. Streckgitter nach Anspruch 2,
**dadurch gekennzeichnet, daß** von Maschenreihe zu Maschenreihe versetzt jeweils jeder zweite Gitterknoten als Sollbruchstelle (8,11) ausgebildet ist.

4. Streckgitter nach Anspruch 2,
**dadurch gekennzeichnet, daß** von Maschenreihe zu Maschenreihe versetzt jeweils zwei von drei Gitterknoten als Sollbruchstellen (12) ausgebildet sind.

5. Streckgitter nach einem der vorhergehenden Ansprüche,
**dadurch gekennzeichnet, dass** Gitterknoten in lokal begrenzten Bereichen des Gitters als Sollbruchstellen ausgebildet sind.

6. Steckgitter nach Anspruch 1 oder 2,
**gekennzeichnet durch** zwei im Winkel aufeinandergelegte Gitter (13a, 13b), die durchgehend oder intermittierend mit Sollbruchstellen (14) ausgebildet sind.

7. Streckgitter nach einem der vorhergehenden Ansprüche,
**dadurch gekennzeichnet, daß** es aus einem Wellen-, Trapez- oder ähnlich verformtem Metallblech oder Lochgitter als Ausgangsmaterial gebildet ist.

8. Werkzeug zur Herstellung von Streckgitter, mit einem Obermesser (22) mit gezahnter Stirnseite (23) bzw. Messerkontur,
**gekennzeichnet durch** eines oder mehrere der folgenden Merkmale:
1. unterschiedlich tief ausgearbeitete Zahngründe zwischen den einzelnen Zähnen
2. unterschiedlich breite Zahngründe und/oder -köpfe
3. unterschiedlich steile Zahnflanken
4. unterschiedlicher Abstand zwischen den einzelnen Zähnen
5. unterschiedliche Zahnkopfhöhen.

## Claims

1. An expanded mesh comprising a network of mesh links and mesh nodes wherein at least some of said nodes are configured as break points (6b) designed to rupture on strain of said mash.

2. The expanded mesh as set forth in claim 1 wherein said nodes are configured in a regular sequence as designed break points (6b).

3. The expanded mesh as set forth in claim 2 wherein each second node is configured as a designed break point (8, 11) staggered from row to row of said mesh.

4. The expanded mesh as set forth in claim 2 wherein two each of three nodes are configured as designed break points (12) staggered from row to row of said mesh.

5. The expanded mesh as set forth in any of the preceding claims wherein nodes are configured in localized portions of said mesh as designed break points.

6. The expanded mesh as set forth in claim 1 or claim 2 wherein two meshes (13a, 13b) configured continuous or intermittent with designed break points (14) are placed on the other at an angle.

7. The expanded mesh as set forth in any of the preceding claims wherein it is formed from corrugated, trapezoidal or similarly shaped sheet metal or perforated sheet as the starting material.

8. A tool for producing an expanded mesh including a top blade (22) having a toothed face (23) or blade contour, comprising one or more of the following features:
1. differingly deep gullets between the individual teeth
2. differingly wide gullets and/or tooth tips
3. differingly steep tooth flanks
4. differing tooth pitch
5. differing addendum.

## Revendications

1. Grille d'extension composée d'un réseau de traverses de grille et de noeuds de grille , **caractérisé en ce qu'**au moins quelques uns des noeuds de grille sont réalisés comme des endroits de rupture obligatoires (6b) qui s'ouvrent lorsque la grille s'étend.

2. Grille d'extension selon la revendication 1, **caractérisé en ce que** des noeuds de grille sont réalisés comme des endroits de rupture obligatoire (6b) dans une suite régulière.

3. Grille d'extension selon la revendication 2, **caractérisé en ce que** chaque deuxième noeud de grille est réalisé à chaque fois comme un endroit de rupture obligatoire (12) de manière décalée d'un rangée de maille vers une autre rangée de maille.

4. Grille d'extension selon la revendication 2, **caractérisé en ce qu'**au moins deux de trois noeuds de grille sont réalisés à chaque fois comme un endroit de rupture obligatoire (12) de manière décalée d'un rangée de maille vers une autre rangée de maille.

5. Grille d'extension selon une des revendications précédentes, **caractérisés en ce que** des noeuds de grille sont réalisés comme des endroits de rupture obligatoire dans des zones localement limitées de la grille.

6. Grille d'extension selon la revendication 1 ou 2, **caractérisé par** deux grilles (13a, 13b) disposées l'une sur l'autre en angle et qui sont réalisées en continue ou par intermittence avec des endroits de rupture obligatoire (14).

7. Grille d'extension selon une des revendications précédentes, **caractérisés en ce qu'**elle est réalisée dans une tôle métallique ondulée , une tôle trapézoïdale ou déformée de façon similaire ou dans une grille à trous comme matière d'origine.

8. Outil destiné à fabriquer des grilles d'extension avec un couteau supérieur (22) doté d'un coté frontal (23) denté ou d'un contour de couteau, caractéisée par une ou plusieurs des caractéristiques suivantes :
1. des bases de dents de profondeur différente entre les différentes dents
2. des bases de dents et/ou des têtes de dents de largeur différente
3. des flancs de dents à pente différente
4. une distance différente entre différentes dents
5. hauteurs de têtes de dents différentes
